# EUROPÄISCHE PATENTSCHRIFT

(11) **EP 1 166 033 B1**
(45) Veröffentlichungstag und Bekanntmachung des Hinweises auf die Patenterteilung: **21.05.2003**
(21) Anmeldenummer: 00904950.3
(22) Anmeldetag: 24.01.2000
(51) Int. Cl.: F42B 5/15, F42C 15/40

(54) **ELEKTRONISCH-MECHANISCHE ANZÜNDVERZÖGERUNG FÜR PATRONIERTE PYROTECHNISCHE SCHEINZIELMUNITION**
ELECTRONICALLY AND MECHANICALLY-OPERATED IGNITION DELAY FOR CARTRIDGE-TYPE PYROTECHNIC DECOY FLARE AMMUNITION
DISPOSITIF ELECTRONIQUE ET MECANIQUE DE RETARD D'ALLUMAGE POUR MUNITION ECLAIRANTE PYROTECHNIQUE A CARTOUCHE

(30) Priorität: 31.03.1999 DE 19914670
(43) Veröffentlichungstag der Anmeldung: 02.01.2002
(73) Patentinhaber: Pepete GmbH, 63456 Hanau (DE)
(72) Erfinder: KOCH, Ernst-Christian, D-67659 Kaiserslautern (DE)
(74) Vertreter: Grussdorf, Jürgen, Dr.
(86) Internationale Anmeldenummer: EP0000497
(87) Internationale Veröffentlichungsnummer: WO00060302

(56) Entgegenhaltungen:
- FR-A- 2 660 749
- US-A- 3 451 306
- US-A- 3 712 224
- US-A- 5 561 259

## Beschreibung

Die Erfindung betrifft eine Vorrichtung zur Anzündverzögerung für elektrisch betätigte Munition, im speziellen Scheinzielmunition mit pyrotechnischen, pyrophoren oder hypergolen Wirkmassen.

Zur Abwehr von Lenkflugkörpern mit Infrarotsuchköpfen bedienen sich Flugzeuge unter anderem pyrotechnischer Infrarotstrahler, sogenannter *Flares* (engl. = Fackel). Diese Flaremunitionen bestehen generell aus einer Patronenhülse mit elektrischer Anzündeinrichtung und der pyrotechnischen Wirkmasse. Patronen für Scheinzielmunitionen sind in vielen Kalibern verfügbar. So gibt es zylindrische Munitionen in den Kalibern 26.5, 36, 38, 40 und 55 mm. Weiterhin gibt es Munitionen mit rechteckigem Querschnitt in den Kalibern 25x25, 25x52 und 52x65 mm. Als Wirkmassen werden häufig Sätze auf Basis Magnesium/Teflon/Viton oder auf Basis von rotem Phosphor eingesetzt, desweiteren sind pyrophore und hypergole Wirkmassen bekannt. Charakteristisch für alle Flarewirkmassen ist die beim Abbrand auftretende starke Hitzeentwicklung und Flammenbildung.

Aus einsatztaktischen Gründen muß die maximale Hitzeentwicklung bei der Anwendung von Flares nach dem Ausstoß möglichst nahe am Flugzeug erreicht werden. Das bedeutet, daß die Wirkmasse bereits wenige Dezimeter nach dem Ausstoß aus der Patronenhülse ihre größte Umsetzungsgeschwindigkeit erreicht haben muß, um den optimalen Schutzeffekt zu gewährleisten.

Um dieses Ziel zu erreichen wäre es nun logisch, die Wirkmasse ähnlich wie bei pyrotechnischer Leuchtmunition gleich innerhalb der Patronenhülse mit Hilfe der Treibladung anzuzünden. Gegen dieses Verfahren spricht aber die Gefahr der Beschädigung und Zerstörung der Abschußvorrichtung oder sogar des Flugzeugs durch den meist sehr heftigen Abbrand der Wirkmasse bereits in der Abschußvorrichtung.

Um einen solchen vorzeitigen Abbrand der Wirkmasse in der Abschußvorrichtung zu verhindern, verwendet man sogenannte Rohrsicherungen. Diese Einrichtungen stellen sicher, daß die Wirkmasse erst außerhalb der Abschußvorrichtung angezündet wird.

Beispiele für solche Rohrsicherungen sind z.B. Schiebesicherungen, wie sie z.B. in der US 5,561,259 beschrieben ist. Das Prinzip dieser Sicherungen basiert darauf, daß durch den Abbrand der Treibladung ein pyrotechnischees Verzögerungselement (VZ-Element) in einem Treibspiegel initiiert wird. Gelangt der Treibspiegel außerhalb der Hülse, so wird mittels Federkraft der Zündkanal zwischen VZ-Element und Wirkmassenseitiger Anfeuerung freigegeben und es erfolgt die Anzündung der Wirkmasse. Wäre beispielsweise die Treibladung zu schwach und steckte die Wirkmasse und insbesondere der Treibspiegel noch in der Hülse, so bliebe der Zündkanal zwischen dem angezündeten VZ-Element weiterhin geschlossen, und es würde keine Auslösung der Wirkmasse eintreten können.

Eine andere Form der Rohrsicherung sieht vor, daß durch die Abschußbeschleunigung eine mechanische Sicherung, eine sogenannte *g-Sicherung* in einem Treibspiegelelement außer Kraft gesetzt wird. Gelangt dieser Treibspiegel nun außerhalb der Patronenhülse so wird, ähnlich wie oben beschrieben, mittels Federkraft eine Sperre aufgehoben und ein Schlagbolzen ausgelöst, welcher über ein Zündhütchen die Wirkmasse initiiert.

Die Nachteile dieser Sicherungseinrichtungen bestehen darin, daß zum einen inerte Teile hoher Masse zu Boden fallen und so Übungen über bewohntem Gelände unzulässig werden. Zum anderen besteht beim Verbandsflug die Gefahr, daß diese Teile in die Triebwerke anderer Maschinen gelangen können und im Extremfall das betroffene Triebwerk ausfallen kann.

Ein besonderer Nachteil der letztgenannten Rohrsicherung besteht in der Gefahr einer unbeabsichtigten Auslösung bei der Delaborierung solcher Munitionen. So reicht eine nur geringe Beschleunigungs-Belastung aus, um die *g-Sicherung* außer Kraft zu setzen und den Schlagbolzen für die Auslösung des Zündhütchens zu entsichern, wodurch es nach Entnahme des Wirkmassenkörper aus der Patronenhülse zur Auslösung der Wirkmasse kommt.

Eine andere, schon lange bekannte und im Einsatz befindliche Rohrsicherung funktioniert über ein Reibsatzelement. Dabei wird mittels einer Treibladung der Wirkmassenkörper über den Treibsspiegel aus der Hülse herausgeschoben. An der Hülsenmündung sorgt eine unterkalibrige Verjüngung dafür, daß der Treibspiegel festgehalten wird. Die Wirkmasse hingegen bewegt sich aufgrund der Beschleunigung weiter und trennt sich vom Treibspiegel. Ein am Treibspiegel festgelegter Reibdraht wird daher durch ein in der Wirkmasse integriertes Reibzündhütchen gezogen und bewirkt die Auslösung der Wirkmasse (Decoy Flare MJU-8A/B).

Bei dieser technischen Lösung werden keine Inertteile ausgestoßen, da der Treibspiegel in der Hülse verbleibt und das Zündhütchen mit dem Wirkkörper abbrennt. Von erheblichem Nachteil ist jedoch die hohe mechanische Empfindlichkeit des Reibsatzes. So haben sich in der Vergangenheit schon vielfältige Unfälle beim Transport, Laden und Entladen dieser Munition ereignet.

Die Probleme etablierter Rohrsicherungen sind also:
1. Ausgestoßene Inertteile hoher Masse, die zu Boden fallen und evtl. auch in die Triebwerke anderer Maschinen gelangen können.
2. Gefahr der unbeabsichtigten Auslösung beim Delaborieren von Munition mit Beschleunigungssicherungen.
3. Hohes Unfallrisiko bei Munition mit Reibdrahtsicherungen.

Aufgabe der vorliegenden Erfindung ist es, diese Nachteile zu beseitigen.

Die Lösung des Problems ist durch die Merkmale des Hauptanspruchs gegeben und wird durch die Merkmale der Unteransprüche gefördert.

Erfindungsgemaß wird eine Rohrsicherung für elektrisch betätigbare pyrotechnische Munition vorgestellt, welche die Probleme im Umgang mit Reibsätzen verhindert und bei der keine Inertteile nach dem Ausstoß des Wirkmassenkörpers ausgestoßen werden.

Die erfindungsgemäße Munition besteht wie in **Fig. 1** wiedergegeben aus einer Patronenhülse 10 mit eingesetztem elektrischen Anzünder 1, Treibspiegel 4 und Wirkmasse 8

Der elektnsche Anzünder (Squib) 1 mit den Kontaktstiften 1a und 1b und dem Brückendraht 1c ist über eine geeignete elektronische Schaltung 1d galvanisch 5 mit einem Kondensatorelement 3 verbunden, welches sich im Treibspiegel 4 befindet.

Das Kondensatorelement 3 im Treibspiegel 4 ist ebenfalls galvanisch 6, mit einem mechanischen Schaltelement 7 in der Wirkmasse 8 verbunden. Dieses Schaltelement 7 ist wiederum galvanisch 7a mit einem elektrischen Anzünder 9 in der Wirkmasse 8 verbunden.

Beim Abfeuern bewirkt der elektrische Zündimpuls die Auslösung der Treibladung 2 über den Brückendraht 1c im Squib und die Aufladung des Kondensatorelements 3 im Treibspiegel 4. Durch den Gasdruck der Treibladung 2 wird der Treibspiegel 4 mit dem geladenen Kondensatorelement 3 und der davor liegenden Wirkmasse 8 durch die Hülse 10 bewegt. Dabei kann die galvanische Verbindung zwischen Treibspiegel 4 und Squib 1 wahlweise unterbrochen werden oder bestehen bleiben. An der Hülsenöffnung 11a bewirkt ein unterkalibriger Ring 11b, daß der Treibspiegel 4 festgehalten wird. Die Wirkmasse 8 aber bewegt sich aufgrund der Beschleunigung weiter und trennt sich vom Treibspiegel 4. Das mit dem Treibspiegel 4 verbundene Einschaltelement 7 in der Wirkmasse 8 wird durch die Bewegung der Wirkmasse 8 relativ zum Treibspiegel 4 betätigt und die galvanische Verbindung zwischen Kondensatorelement 3 und Anzündpille 9 in der Wirkmasse 8 hergestellt und womit die Wirkmasse 8 ausgelöst wird.

Die Vorteile der erfindungsgemäßen Ausgestaltung sind insbesondere
- kein Ausstoß von Inertteilen;
- keine Anzündung in der Hülse möglich;
- keine Gefahr unbeabsichtigter Auslösung durch Schlag oder Reibung;
- keine Gefahr unbeabsichtigter Auslösung bei der Delaborierung der Munition.

## Patentansprüche

1. Elektronisch-mechanische Anzündverzögerung für patronierte pyrotechnische Scheinzielmunition enthaltend eine zylindrische Hülse (10) mit einer Anzündvorrichtung im Boden, einem Treibsatz (2) zum Ausstoßen der entzündlichen Wirkmasse (8) und Vorrichtungen zum verzögerten Zünden der Wirkmasse (8), **dadurch gekennzeichnet, daß** die elektrische Anzündeinheit (1) der Treibladung (2) galvanisch mit einem im Treibspiegel (4) festgelegten Kondensatorelement (3) verbunden ist, welches wiederum galvanisch mit einem mechanischen Einschaltelement (7) in der Wirkmasse (8) verbunden ist, wobei das mechanische Einschaltelement (7) ebenfalls galvanisch mit einer elektrischen Anzündeinheit (9) in der Wirkmasse (8) verbunden ist, wobei der Einschaltvorgang durch die Relativbewegung der Wirkmasse (8) entlang der Hülsenachse vom Treibspiegel (4) weg ausgelöst wird.

2. Elektronisch mechanische Anzündverzögerung gemäß Anspruch 1, **dadurch gekennzeichnet, daß** der Treibspiegel (4) durch einen unterkalibrigen Ring (11b) in der Öffnung (11a) der Hülse (10) festgehalten wird, während die unterkalibrige Wirkmasse durchtreten kann und das mechanische Einschaltelement (7) fest mit dem Treibspiegel (4) verbunden ist, so daß es nach erfolgter Zündung der Wirkmasse (8) aus dieser herausgezogen wird.

## Claims

1. Electronic-mechanical ignition delay for cartridge-type pyrotechnic decoy ammunition containing a cylindrical cartridge (10) with an ignition device in the bottom, a propellent (2) for the ejection of the inflammable active mass (8) and de vices for the delayed ignition of the active mass (8), **characterised in that** the electrical ignition unit (1) of the propellent (2) is galvanically connected with a capacitor element (3) fixed in the propulsion reflector (4) which in turn is galvanically connected with a mechanical switch-on element (7) in the active mass (8), whereby the mechanical switch-on element (7) is also galvanically connected with an electrical ignition unit (9) in the active mass (8), whereby the switch-on procedure is initiated by the relative movement of the active mass (8) along the cartridge axis away from the propulsion reflector (4).

2. Electronic-mechanical ignition delay according to claim 1, **characterised in that** the propulsion reflector (4) is securely held by a subcaliber ring (11b) in the opening (11a) of the cartridge (10), whereas the subcaliber active mass can pass through and the mechanical switch-on element (7) is firmly connected with the propulsion reflector (4) so that, after ignition of the active mess (8) has taken place, it can be pulled out of this.

## Revendications

1. Dispositif électronique et mécanique de retard d'allumage pour munition de leurre pyrotechnique à cartouche, comprenant un étui cylindrique (10) équipé d'un dispositif d'allumage en sa partie inférieure, d'un mélange propulseur (2) pour éjecter la masse active inflammable (8) et de dispositifs de retard d'allumage de ladite masse active (8), **caractérisé en ce que** l'unité d'allumage électrique (1) de la charge propulsive (2) est connectée galvaniquement à un élément de condensateur (3) localisé dans le sabot (4), ledit élément étant lui-même connecté galvaniquement à un élément d'allumage mécanique (7) de la masse active (8), ledit élément d'allumage mécanique (7) étant connecté galvaniquement à une unité d'allumage électrique (9) de la masse active (8) et l'opération d'allumage étant déclenchée par le mouvement relatif de la masse active (8) le long de l'axe de l'étui, ledit mouvement allant s'éloignant du sabot (4).

2. Dispositif électronique et mécanique de retard d'allumage selon la revendication 1, **caractérisé en ce que** le sabot (4) est retenu dans l'orifice (11a) de l'étui (10) par un anneau de calibre inférieur (11b) cependant que la masse active de calibre inférieur peut passer par ledit orifice, l'élément d'allumage mécanique (7) étant fixé au sabot (4) de manière qu'il est retiré de la masse active (8) après l'allumage de ladite masse.
